# EUROPÄISCHE PATENTSCHRIFT

(11) **EP 2 085 287 B1**
(45) Veröffentlichungstag und Bekanntmachung des Hinweises auf die Patenterteilung: **09.03.2011**
(21) Anmeldenummer: 08101186.8
(22) Anmeldetag: 31.01.2008
(51) Int. Cl.: B61L 17/00, B61L 25/02

(54) **Verfahren zur automatisierten Bestimmung und Einstellung von Warnparametern bei Schienenfahrzeugen und entsprechendes System**
System for automatically determining and setting warning parameters for track vehicles and corresponding system
Procédé de détermination automatisée et réglage de paramètres d'alerte dans des véhicules sur rails et système correspondant

(43) Veröffentlichungstag der Anmeldung: 05.08.2009
(73) Patentinhaber: Schweizer Electronic AG, 6260 Reiden (CH)
(72) Erfinder: Schweizer, Peter, 4800 Zofingen (CH); Nussbaumer, Stefan, 5643 Sins (CH); Künzi, Jürg, 4500 Solothurn (CH)
(74) Vertreter: BOVARD AG

(56) Entgegenhaltungen:
- US-A1- 2005 010 338
- "ETCS - System Requirements Specification (SRS) - Chapter 2 General Description" UIC/ETCS SPECIFICATION, XX, XX, 9. August 1996 (1996-08-09), Seiten 1-3, XP002276769

## Beschreibung

### Sachgebiet der Erfindung

Die vorliegende Erfindung betrifft ein Verfahren und ein System zur automatisierten Bestimmung und Einstellung von Warnparametern bei Schienenfahrzeugen. Die vorliegende Erfindung betrifft insbesondere ein Verfahren und ein entsprechendes System zur automatisierten Bestimmung und Einstellung von Warnparametern bei Schienenfahrzeugen, bei welchen mindestens eine Warnvorrichtung des Schienenfahrzeugs basierend auf den Warnparametern aktiviert wird.

### Stand der Technik

Sicherheit spielt bei Schienenfahrzeugen eine sehr grosse Rolle. Dies ist insbesondere wahr in den Gegenden, in welchen sich Menschen in der Nähe von Schienen aufhalten. So werden schon seit einiger Zeit insbesondere die Bahnübergänge (d.h. Kreuzungen von Schienen mit Strassen) besonders sorgfältig abgesichert. Auch an den Bahnhöfen werden verschiedene Massnahmen getroffen, um die Sicherheit der sich am Bahnsteig befindenden Menschen zu gewährleisten. Auf der anderen Seite spielt die Sicherheit auch eine extrem wichtige Rolle bei Gleisbau-, Gleisunterhalt- oder Gleisreparaturarbeiten. Dabei werden üblicherweise die so genannten Gleisbauzüge oder Gleisbaukompositionen eingesetzt, welche die für die Arbeit notwendigen Vorrichtungen (wie zum Beispiel Krane, Schweissgeräte, usw.) enthalten, und welche zudem auch Gleisbauarbeiter transportieren können.

Oft werden an einem Gleis Arbeiten durchgeführt, ohne dass der Bahnverkehr unterbrochen werden kann. Dies ist insbesondere dann der Fall, wenn die Bahnlinie nur eingleisig ausgebaut ist. Andererseits werden Arbeiten teilweise an Gleisen durchgeführt, welche sich in unmittelbarer Nähe von nicht gesperrten Gleisen befinden. In solchen Fällen ist es notwendig, dass Gleisarbeiter vor einem herannahenden Zug effizient und rechtzeitig gewarnt werden. Dazu werden Gleisbauzüge mit Warnmitteln ausgestattet, welche die Gleisbauarbeiter durch akustische oder Lichtsignale (oder eine Kombination davon) über die Gefahr vor einem ankommenden Zug informieren. Üblicherweise kommen in solchen Situationen die so genannten Alarm- oder Warnzentralen zum Einsatz, welche einen Überblick über die Baustelle haben, und welche bei Gefahren entsprechende Warnsignale aussenden. Diese Warnsignale werden dann von den Gleisbauzügen empfangen und über die Warnmittel ausgegeben.

Allerdings kann eine Alarmzentrale für mehrere Baustellen oder Baustellenabschnitte zuständig sein. Deshalb ist es bei solchen Systemen wesentlich, dass Alarmierung der Gleisarbeiter nur dann erfolgt, wenn sich der Gleisbauzug auch tatsächlich in dem Warnbereich befindet, in welchem die empfangenen Warnsignale effektiv wirksam sein sollten. Bei den herkömmlichen Lösungen werden zu diesem Zweck die so genannten Impfschlüssel mit Positionsinformationen verwendet. Diese Impfschlüssel sind eindeutig einem gewissen Warnbereich zugeordnet und müssen beim Betreten des Warnbereichs in die dafür vorgesehene Steckeinrichtung am Gleisbauzug durch einen Gleisbauarbeiter eingeführt werden. Die auf dem Schlüssel gespeicherten Informationen werden dann von der Auswertungseinheit des Zugs verwendet, um die richtigen Warnsignale auszusuchen.

Nun umfasst diese herkömmliche Lösung selbstverständlich ein paar wichtige Nachteile und birgt ein paar hohe Risiken. So müssen die Impfschlüssel nach jeder Positionsänderung des Gleisbauzugs ausgetauscht werden. Dabei muss ein Gleisbauarbeiter den alten Schlüssel herausstecken und wieder an seinen Ablageort bringen, den neuen Schlüssel an seinem Ablageort abholen und dann wieder in die dafür vorgesehene Öffnung einstecken. In der Zeit, in welcher keiner der beiden Schlüssel eingesteckt ist, kann der Gleisbauzug keine Warnsignale korrekt auswerten. Zudem ist ein Gleisbauarbeiter bei solchen Lösungen stets mit dem Austausch der Impfschlüssel beschäftigt. Keine Automatisierung kann also realisiert werden. Es ist auch klar, dass menschliches Versagen nicht ausgeschlossen werden kann, so dass es auch möglich ist, dass dank unsachgemässen Handeln oder einem Operationsfehler inkorrekte Warnsignalauswertungen stattfinden, was fatale Folgen haben kann.

In US 2005/0010338 wird ein Verfahren offenbart, in welchem der Betrieb von Lokomotiven automatisiert werden kann. Insbesondere können die Geschwindigkeit, die Richtung und ähnliche Bewegungsparameter automatisiert an die Lokomotivensteuerung übermittelt werden. Dazu werden Transponder entlang der Schienen angebracht, die gespeicherte Informationen drahtlos an die Lokomotivensteuerung übertragen können. Basierend auf diesen Informationen ist es möglich, die Bewegung der Lokomotive zu kontrollieren.

### Offenbarung der Erfindung

Es ist daher eine Aufgabe der vorliegenden Erfindung, ein neues Verfahren zur automatisierten Bestimmung und Einstellung von Warnparametern bei Schienenfahrzeugen und ein entsprechendes neues System vorzuschlagen, welche nicht die Nachteile des Standes der Technik aufweisen. Dabei ist es insbesondere eine Aufgabe der vorliegenden Erfindung, ein Verfahren zur automatisierten Bestimmung und Einstellung von Warnparametern bei Schienenfahrzeugen und ein entsprechendes System bereitzustellen, welche jederzeit eine präzise, einfache und sichere vollständig automatisierte Einstellung von Warnparametern bei Schienenfahrzeugen ohne menschlichen Einfluss ermöglichen.

Gemäss der vorliegenden Erfindung werden diese Ziele vor allem durch die Elemente der beiden unabhängigen Ansprüche erreicht. Weitere vorteilhafte Ausführungsformen gehen ausserdem aus den abhängigen Ansprüchen und der Beschreibung hervor.

Der Vorteil dieser Erfindung liegt vor allem darin, dass die Bestimmung und Einstellung von Warnparametern bei Schienenfahrzeugen auf eine vollkommen automatisierte Art und Weise geschehen kann, ohne Bedarf an menschlichen Operateuren. Dadurch kann der Übergang zwischen den einzel- .. nen Warnbereichen (bei welchem auch die Warnparameter ändern) wesentlich schneller durchgeführt werden. Zudem können eventuelle Betriebsfehler, welche durch unsachgemässe Benutzung oder menschliches Versagen entstehen, vollkommen eliminiert werden, so dass ein höheres Mass an Sicherheit erreicht wird. Schliesslich erlaubt eine solche Lösung eine sehr einfache Konfigurationsänderung oder -korrektur, da lediglich die Kennungsinformationen der einzelnen Sendeeinrichtungen angepasst werden müssen. Zudem ist vorteilhaft, dass die Warnausgabe zeitlich und örtlich stets mit der Warninformation der Alarmzentrale übereinstimmt. Dabei wird die Einstellung der Warnparameter vollkommen automatisiert durchgeführt, so dass kein zusätzlicher Aufwand entsteht.

In einer Ausführungsvariante wird, zusätzlich zu der mindestens einen empfangenen Kennungsinformation, die relative Position des Schienenfahrzeugs basierend auf von einem Tachometer und/oder einem Hodometer erfassten Daten bestimmt. Diese Ausführungsvariante hat insbesondere den Vorteil, dass zusätzlich zu den empfangenen Kennungsinformationen auch eine oder mehrere weitere Positionsdatenquellen verwendet werden. Dadurch kann einerseits die Genauigkeit der Positionswerte wesentlich erhöht werden, und andererseits kann auch die Plausibilität von drahtlos empfangenen Signalen nach Bedarf geprüft werden.

In einer anderen Ausführungsvariante wird die der mindestens einen Sendeeinrichtung zugeordnete Kennungsinformation periodisch von der Sendeeinrichtung gesendet. Diese Ausführungsvariante hat insbesondere den Vorteil, dass der Kommunikationskanal durch die Sendeeinrichtung nur kurz belegt wird und Mehrfachbelegungen von mehreren Sendeeinrichtungen auf demselben Kommunikationskanal möglich werden. Ausserdem kann auf der anderen Seite durch einen periodischen Empfang der Kennungsinformation die Kontrolle der Funktionstüchtigkeit der Sendeeinrichtungen ohne einen grossen zusätzlichen Aufwand vollzogen werden.

In einer alternativen Ausführungsvariante wird von einer dem Schienenfahrzeug zugeordneten Aktivierungseinrichtung eine Sendeaufforderung gesendet und von mindestens einer Sendeeinrichtung empfangen, und dann die mindestens eine der Sendeeinrichtung (Bₘ₋₁, Bₘ, Bₘ₊₁) zugeordnete Kennungsinformation von mindestens einer Sendeeinrichtung gesendet. Der Vorteil dieser Ausführungsvariante liegt insbesondere darin, dass die Sendeeinrichtungen im Normalfall inaktiv bzw. passiv sind. Die Kennungsinformation wird in diesem Fall nur dann ausgesendet, wenn eine Sendeaufforderung seitens der Aktivierungseinrichtung des Schienenfahrzeugs von einer Sendeeinrichtung empfangen wird. Dadurch kann der Stromverbrauch der Sendeeinrichtungen wesentlich reduziert werden, und es können auch überlappende Warnabschnitte entflechtet werden. Zudem kann dadurch die Strahlungsmenge in der Umgebung der Sendeeinrichtungen über eine gewisse Zeitspanne reduziert werden, was einerseits die Störungen und Interferenzen zwischen den von verschiedenen Sendeeinrichtungen ausgesendeten Signalen, und andererseits das Gesundheitsrisiko für die sich in der Umgebung befindenden Menschen (zum Beispiel Gleisbauarbeiter) vermindern kann.

In einer anderen Ausführungsvariante wird mit der der Sendeeinrichtung zugeordneten Kennungsinformation mindestens eine eindeutige Positionsidentifikation der Sendeeinrichtung gesendet. Der Vorteil dieser Ausführungsvariante liegt insbesondere darin, dass zusätzliche Funktionen des Systems ausgenutzt werden können. Insbesondere kann die Auswertung solcher Kennungsidentifikationen relativ schnell und einfach durchgeführt werden.

In einer weiteren Ausführungsvariante werden zur Bestimmung der relativen Position des Schienenfahrzeugs und/oder zur Bestimmung der Warnparameter die in einer Datenbank gespeicherten Daten verwendet. Diese Ausführungsvariante hat insbesondere den Vorteil, dass die relative Positionsbestimmung bei komplexen Umgebungen mit mehrfach überlappenden Sendebereichen mit unterschiedlichen Kennungsinformationen möglich ist. Zudem kann die Positionsbestimmung auch besonders einfach realisiert werden, indem die empfangenen Daten mit den in der Datenbank gespeicherten Daten verglichen wird. Die gespeicherten Daten können nach Bedarf auch Karteninformationen enthalten, welche zur einfachen Signalauswertung und Parameterbestimmung eingesetzt werden können.

In einer wieder weiteren Ausführungsvariante wird die der Sendeeinrichtung zugeordnete Kennungsinformation von jeder Sendeeinrichtung über einen eigenen Kommunikationskanal gesendet. Diese Ausführungsvariante hat insbesondere den Vorteil, dass gleichzeitig mehrere Sendeeinrichtungen empfangen und ausgewertet werden können, ohne dass es durch ein Durcheinandersenden zu Störungen oder Interferenzen kommen könnte. Zudem kann ein Kommunikationskanal beispielsweise eineindeutig einer bestimmten Sendeeinrichtung zugeordnet werden, so dass die Empfangseinrichtung gezielt auf diesen Kanal eingestellt werden kann, um die gewünschte Kennungsinformation zu erhalten.

In einer weiteren Ausführungsvariante werden empfangene Daten und/oder Logdaten von der Auswertungseinrichtung in die Datenbank gespeichert. Diese Ausführungsvariante hat insbesondere den Vorteil, dass der gesamte Ablauf der Datenübertragung festgehalten werden kann. Dadurch können insbesondere alle normale und spezielle Abläufe sowie auch spezielle Vorfälle nachträglich belegt und ausgewertet werden.

An dieser Stelle soll festgehalten werden, dass sich die vorliegende Erfindung neben dem erfindungsgemässen Verfahren auch auf ein entsprechendes System zur automatisierten Bestimmung und Einstellung von Warnparametern bei Schienenfahrzeugen bezieht.

Dabei kann in dem System die der mindestens einer Sendeeinrichtung zugeordnete Kennungsinformation über ein drahtloses Funknetz sendbar und empfangbar sein. Das drahtlose Funknetz kann dabei beispielsweise ein NFC- und/oder Bluetooth- und/oder RFID- und/oder ZigBee-Netz sein. Diese aber auch andere Technologien zur Datenübertragung können verwendet werden, um eine sichere und funktionstüchtige Lösung zu realisieren.

### Kurze Beschreibung der Zeichnungen

Nachfolgend werden die Ausführungsvarianten der vorliegenden Erfindung anhand von Beispielen beschrieben. Die Beispiele der Ausführungen werden durch folgende beigelegte Figuren illustriert:
Figur 1 zeigt eine perspektivische schematische Darstellung eines Schienenfahrzeugs in einer entsprechenden Umgebung, wobei die Einstellung der Warnparameter mittels eines klassischen Verfahrens aus dem Stand der Technik durchgeführt wird.
Figur 2 zeigt eine perspektivische schematische Darstellung des Systems und des Verfahrens zur automatisierten Bestimmung und Einstellung der Warnparameter bei Schienenfahrzeugen gemäss einer Ausführungsvariante der vorliegenden Erfindung.
Figur 3 zeigt schematisch die Auswertungseinheit und die mit dieser Auswertungseinheit verbundenen Elemente im System zur automatisierten Bestimmung und Einstellung der Warnparameter bei Schienenfahrzeugen gemäss einer Ausführungsvariante der vorliegenden Erfindung.

### Ausführungsformen der Erfindung

In Figur 1 wird schematisch ein Schienenfahrzeug 10 illustriert, bei welchem die Einstellung der Warnparameter auf die klassische Art und Weise aus dem Stand der Technik vorgenommen wird. In Figur 1 bezieht sich das Bezugszeichen 11 auf eine Lokomotive, und das Bezugszeichen 12 auf einen Anhänger. Selbstverständlich kann das Schienenfahrzeug 10 aber auch aus einer anderen Anzahl Wagen 11, 12 bestehen, dabei insbesondere auch aus einem einzigen Wagen, welcher dann sowohl die Funktionalitäten der Lokomotive 11, als auch die Funktionalitäten des Anhängers 12 in sich vereint. Auch sind zwei, drei oder noch mehr Anhänger 12 denkbar. Der Anhänger 12 kann dabei eine oder mehrere fixe oder bewegliche Arbeitsvorrichtungen 12'enthalten. In Figur 1 wird symbolisch ein Kran mit einem Lasthaken dargestellt, wobei hier selbstverständlich auch viele andere Vorrichtungen durchaus eingesetzt werden können. Beim Schienenfahrzeug 10 gemäss der Erfindung kann es sich insbesondere um einen Gleisbauzug handeln, wobei sicherlich auch andere Arten von Schienenfahrzeugen in Frage kommen können. Das Schienenfahrzeug 10 kann sich auf dem Gleis 30 bewegen.

Das Schienenfahrzeug 10 in Figur 1 umfasst eine optische Warnvorrichtung (Drehlicht) 13 und eine akustische Warnvorrichtung 14 (Glocke). Es ist für einen Fachmann aber eindeutig nachvollziehbar, dass auch nur eine einzige, oder mehrere akustische bzw. optische Warnvorrichtungen verwendet werden können. Zudem hat das Schienenfahrzeug 10 eine Empfangsvorrichtung 15, welche in Figur 1 als eine Antenne dargestellt ist. Diese Empfangsvorrichtung 15 empfängt die von einer Alarmzentrale 40 über einen Warnsignalkommunikationskanal 41 ausgesendeten Warnsignale. Die ausgesendeten Warnsignale können dabei über analogen oder digitalen Funk übertragen werden, wobei mehrere unterschiedliche Übertragungsvarianten (Modulationen, Kodierungen, etc.) denkbar sind. Die empfangenen Warnsignale werden dann von einer Auswertungseinheit (nicht dargestellt) des Schienenfahrzeugs 10 ausgewertet und die Warnvorrichtungen 13, 14 entsprechend betätigt.

Bei der Auswertung der empfangenen Warnsignale spielt die Position des Schienenfahrzeugs 10 eine entscheidende Rolle. So macht es keinen Sinn, Warnsignale zu übernehmen und Warnmittel 13, 14 zu betätigen, wenn sich die Warnung auf einen anderen Baustellenbereich beziehen. Deshalb ist die Positionsinformation ein wesentliches Element in der Auswertung der empfangenen Warnsignale. Im herkömmlichen System gemäss Stand der Technik wird die Positionsinformation über die so genannten Impfschlüssel 21 `, 21" an das Schienenfahrzeug 10 übertragen. Üblicherweise hangen diese Impfschlüssel 21 `, 21 "an den so genannten Warnsektorgrenztafeln 20', 20", wobei dafür spezielle Aufnahmen 22', 22" vorgesehen werden können. Beim Eintreten des Schienenfahrzeugs 10 in den Warnsektor, welches durch die beiden Grenztafein 20' und 20" begrenzt ist, muss der entsprechende Impfschlüssel 21' durch einen Gleisbauarbeiter von der Grenztafel 20' entnommen und in die dafür vorgesehene Stecköffnung 16 am Schienenfahrzeug 10 eingesteckt werden. Im Steckschlüssel 21' sind die Positionsinformationen gespeichert, aufgrund welcher die Auswertung der empfangenen Warnsignale dann korrekt durchgeführt werden kann.

Nach dem Verlassen des Warnsektors, welcher sich zwischen den Warnbereichgrenztafeln 20' und 20" befindet, muss der Impfschlüssel 21' wieder aus der Stecköffnung 16 am Schienenfahrzeug 10 entnommen und in die Aufnahme 22' an der Grenztafel 20' zurück gebracht werden. Ausserdem muss ein neuer Impfschlüssel (entsprechend der neuen Position) wieder von seiner Tafel genommen und in der Stecköffnung 16 untergebracht werden, damit die Auswertung der empfangenen Signale reibungslos verlaufen kann.

Erfindungsgemäss werden jedoch die Positionsbestimmung und damit auch die entsprechende Bestimmung und die Einstellung von Warnparametern bei Schienenfahrzeugen 10 automatisiert vorgenommen, so dass insbesondere auch die Aktivierung der Warnvorrichtungen 13, 14 automatisiert werden kann.

In Figur 2 wird schematisch ein System illustriert, welches zur Durchführung des erfindungsgemässen Verfahrens verwendet werden kann. In Figur 2 wird wieder ein Schienenfahrzeug 10 dargestellt, diesmal jedoch zur Einfachheit bestehend aus einem einzigen Wagen. Selbstverständlich ist dies jedoch nicht einschränkend aufzufassen, denn die Erfindung bezieht sich unverändert auch auf Schienenfahrzeuge 10 mit einer anderen Anzahl Wagen. In Figur 2 sind entlang der Schienen 30 mehrere Sendeeinrichtungen Bₘ₋₁, Bₘ, Bₘ₊₁ dargestellt. Die Anzahl der Sendeeinrichtungen Bₘ₋₁, Bₘ, Bₘ₊₁ ist selbstverständlich auch nicht limitierend auszulegen, und kann nach Bedarf kleiner oder grösser sein. Mindestens eine der Sendeeinrichtung Bₘ₋₁, Bₘ, Bₘ₊₁, sendet die ihr zugeordnete Kennungsinformation aus. Diese Information kann verschiedene Daten umfassen, beispielsweise eine ID-Nummer, welche eineindeutig einer bestimmten Sendeeinrichtung Bₘ₋₁, Bₘ, Bₘ₊₁ zugeordnet ist. Zudem können auch Positionsinformationen (zum Beispiel Koordinatenpunktdaten oder Ähnliches) von den Sendeeinrichtungen Bₘ₋₁, Bₘ, Bₘ₊₁ ausgesendet werden. Ein Fachmann wird leicht auf weitere Möglichkeiten schliessen, welche von den Sendeeinrichtungen Bₘ₋₁, Bₘ, Bₘ₊₁ ebenfalls als Kennungsinformationen verwendet werden können.

Zur Ausstrahlung der Kennungsinformationen kann jede der Sendeeinrichtungen Bₘ-₁, Bₘ, Bₘ₊₁, vorteilhaft einen eigenen Kommunikationskanal 50ₘ₋₁, 50ₘ, 50ₘ₊₁ verwenden. Diese unterschiedlichen Kommunikationskanäle können sich beispielsweise durch die Sendefrequenz, Kodierung oder eine andere Grösse voneinander unterscheiden. Selbstverständlich ist jedoch ebenfalls möglich, dass sich die verschiedenen Sendeeinrichtungen Bₘ₋₁, Bₘ, Bₘ₊₁ einen oder mehrere Kommunikationskanäle 50ₘ₋₁, 50ₘ, 50ₘ₊₁ teilen. Grundsätzlich werden die Sendeeinrichtungen Bₘ₋₁, Bₘ, Bₘ₊₁ auch so angeordnet, dass sie sich an den Grenzen der Warnbereiche bzw. -sektore Sₙ₋₁, Sₙ, Sₙ₊₁ befinden. Insbesondere können die Sendeeinrichtungen Bₘ₋₁, Bₘ, Bₘ₊₁ auch in die oben beschriebenen Warnbereichgrenztafeln 20', 20" integriert werden. Klar sind aber auch andere Lösungen möglich, welche jedoch nicht vom Grundgedanken dieser Erfindung abweichen.

Die von den einzelnen Sendeeinrichtungen Bₘ₋₁, Bₘ, Bₘ₊₁, ausgesendeten Kennungsinformationen werden von einer dem Schienenfahrzeug 10 zugeordneten Empfangseinrichtung 15 empfangen. Die Empfangseinrichtung 15 kann insbesondere dieselbe Empfangseinrichtung sein, wie diejenige, welche wie oben beschrieben zum Empfang der von der Alarmzentrale ausgesendeten Warnsignale verwendet wird. Selbstverständlich kann es sich aber dabei um eine vollkommen unterschiedliche und separate Einrichtung handeln. Hier wird zur Einfachheit eine einzige Empfangseinrichtung 15 dargestellt, welche jedoch die beiden Funktionalitäten vereint.

Nach dem Empfang der Kennungsinformation von einer oder mehreren Sendeeinrichtungen Bₘ₋₁, Bₘ, Bₘ₊₁, werden sie von der Empfangseinrichtung 15 an eine Auswertungseinrichtung 60 des Schienenfahrzeugs 10 übertragen. Der Aufbau der Auswertungseinrichtung 60 des Schienenfahrzeugs 10 wird weiter unten mit Bezug auf Figur 3 detaillierter beschrieben. Basierend auf den empfangenen Kennungsinformationen bestimmt die Auswertungseinrichtung 60 die relative Position des Schienenfahrzeugs 10, d.h. denjenigen Warnsektor Sₙ₋₁, Sₙ, Sₙ₊₁, in welchem sich das Schienenfahrzeug 10 momentan befindet. Aufgrund dieser bestimmten relativen Position des Schienenfahrzeugs 10 werden dann durch ein Einstellmodul der Auswertungseinheit 60 die dieser relativen Position des Schienenfahrzeugs 10 zugeordneten Warnparameter bestimmt und zur Aktivierung der Warnvorrichtung 13, 14 eingestellt. Konkret läuft diese Bestimmung beispielsweise so, dass aufgrund der empfangenen Kennungsinformationen durch die Auswertungseinrichtung 60 bestimmt wird, dass sich das Schienenfahrzeug 10 im Warnsektor Sₙ₋₁ befindet. Also werden die Warnparameter für den Warnsektor Sₙ₋₁ (d.h. die Frequenz der Warnsignale, die Dauer der Warnung, etc.) ermittelt und eingestellt, so dass die Warnmittel 13, 14 beim Empfang der entsprechenden Warnsignale automatisch betätigt werden. Selbstverständlich hängen die Anzahl und Art der Warnparameter wesentlich von der Art der Übertragung der Warnsignale, oder auch von der Funktionsweise der externen Alarmzentrale 40 ab. Es wird jedoch für einen Fachmann unmittelbar klar sein, wie diese Warnparameter in jedem konkreten Fall bestimmt und eingestellt werden müssen.

Zur Übertragung der Kennungsinformationen der Sendeeinrichtungen Bₘ₋₁, Bₘ, Bₘ₊₁ eignen sich viele verschiedene Übertragungstechnologien. So können insbesondere jegliche Arten von drahtlosen Funktechnologien (analoger und digitaler Funk) zu diesem Zweck eingesetzt werden. Einige Beispiele solcher Übertragungstechnologien umfassen NFC, Bluetooth, RFID oder auch ZigBee. Andererseits sind auch andere Übertragungstechnologien denkbar, so auch beispielsweise die Ultraschall-, Infrarot- oder Magnetfeldübertragung. Ein Fachmann wird aber auch in diesem Fall unmittelbar verstehen können, dass die Wahl einer bestimmten Übertragungstechnologie nicht die Grundidee der Erfindung in Frage stellen kann. Bei der Übertragung der Kennungsinformationen können sie von den Sendeeinrichtungen Bₘ₋₁, Bₘ, Bₘ₊₁ beispielsweise ununterbrochen gesendet werden. Das Schienenfahrzeug 10 könnte diese Kennungsinformationen in diesem Fall sofort nach dem Eintritt in den entsprechenden Warnsektor Sₙ₋₁, Sₙ, Sₙ₊₁ empfangen und auswerten. Andererseits kann es vorteilhaft sein, dass die Kennungsinformationen von den einzelnen Sendeeinrichtungen Bₘ₋₁, Bₘ, Bₘ₊₁ nur periodisch gesendet werden. In diesem Fall kann der Empfang nicht sofort geschehen, jedoch können die Strahlungsmengen an der Baustelle wesentlich vermindert werden. Auch kann in diesem Fall zum Beispiel ein asymmetrisches Sendemuster verwendet werden, indem die einzelnen Sendeeinrichtungen Bₘ₋₁, Bₘ, Bₘ₊₁ ihre Kennungsinformationen etwas zeitversetzt aussenden. So kann einerseits das Frequenzspektrum viel besser ausgenutzt werden, und andererseits kann die Zeitinformation auch zur Verbesserung der Positionsbestimmungsqualität eingesetzt werden. Schliesslich kann auch eine dem Schienenfahrzeug 10 zugeordnete Aktivierungseinrichtung (hier zur Einfachheit erneut durch die Empfangseinrichtung 15 dargestellt) vorgesehen werden, welche nach Bedarf Sendeaufforderungen an eine oder mehrere Sendeeinrichtungen Bₘ₋₁, Bₘ, Bₘ₊₁ senden kann. Es kann dann vorgesehen werden, dass die den Sendeeinrichtungen Bₘ₋₁, Bₘ, Bₘ₊₁ zugeordnete Kennungsinformation erst nach dem Empfang einer solchen Sendeaufforderung gesendet wird. Auf diese Weise kann zusätzlich auch noch der Stromverbrauch der Sendeeinrichtungen Bₘ₋₁, Bₘ, Bₘ₊₁ gesenkt werden.

In Figur 3 wird schematisch die Auswertungseinheit 60 des Schienenfahrzeugs 10 dargestellt. In Figur 3 bezieht sich das Bezugszeichen 61 auf eine Datenbank. Die Datenbank 61 kann Daten zur Bestimmung der relativen Position des Schienenfahrzeugs 10 und/oder die Daten zur Bestimmung der Warnparameter speichern. Insbesondere können diese Daten auch eine Liste der jeder Sendeeinrichtung Bₘ₋₁, Bₘ, Bₘ₊₁ zugeordneten Kennungsinformationen und/oder der jedem Warnsektor Sₙ₋₁, Sₙ, Sₙ₊₁ zugeordneten Warnparameter enthalten. In diesem Fall läuft die Bestimmung und Einstellung der Warnparameter derart ab, dass die empfangenen Kennungsinformationen mit den in der Datenbank 61 abgespeicherten Kennungsinformationen verglichen werden. Bei einer Übereinstimmung wird die entsprechende relative Position (d.h. der Warnsektor) ermittelt, und anschliessend werden die entsprechenden Warnparameter aus der Datenbank 61 ausgelesen und eingestellt.

Zur Verbesserung der Genauigkeit der relativen Positionsbestimmung kann beispielsweise vorgesehen werden, dass immer Kennungsinformationen von mindestens zwei oder drei verschiedenen Sendeeinrichtungen Bₘ₋₁, Bₘ, Bₘ₊₁ empfangen und ausgewertet werden müssen. Auch können in der Datenbank 61 auch geografische Karten oder ähnliche Informationen gespeichert werden, aufgrund welcher die Plausibilitätsanalyse durchgeführt werden kann. Auch ist es denkbar, die Bewegungsanalyse durchzuführen, um die Tatsache auszunützen, dass Schienenfahrzeuge 10 schienengebunden sind (so kann ein Schienenfahrzeug 10 beispielsweise Warnsektoren nicht überspringen). Zudem können auch weitere Vorrichtungen verwendet werden, um die relative Positionsbestimmung zu optimieren. In Figur 3 bezieht sich das Bezugszeichen 62 auf einen Tachometer, und das Bezugszeichen 63 auf einen Hodometer. Mittels dieser Instrumente können weitere Daten (z.B. Geschwindigkeit des Schienenfahrzeugs 10, oder der von ihm zurückgelegte Weg) erfasst werden, basierend auf welchen die relative Position des Schienenfahrzeugs 10 zusätzlich zu den empfangenen Kennungsinformationen verwendet werden kann.

## Patentansprüche

1. Verfahren zur automatisierten Bestimmung und Einstellung von Warnparametern bei Schienenfahrzeugen (10, 11, 12) auf Gleisen mit Warnsektoren, wobei mindestens eine Warnvorrichtung (13, 14) des Schienenfahrzeugs (10, 11, 12) basierend auf den Warnparametern aktiviert wird,
wobei von mindestens einer Sendeeinrichtung (Bm-1, Bm, Bm+1) mindestens eine der Sendeeinrichtung (Bm-1, Bm, Bm+1) zugeordnete Kennungsinformation gesendet wird, und
wobei die mindestens eine Kennungsinformation von einer dem Schienenfahrzeug (10, 11, 12) zugeordneten Empfangseinrichtung (15) empfangen und an eine Auswertungseinrichtung (60) übertragen wird,
**dadurch gekennzeichnet,**
**dass** basierend auf der mindestens einen empfangenen Kennungsinformation derjenige Warnsektor von der Auswertungseinrichtung (60) bestimmt wird, in welchen sich das Schienenfahrzeug befindet, und
**dass** die dem bestimmten Warnsektor zugeordneten Warnparameter bestimmt und zur Aktivierung der Warnvorrichtung (13, 14) eingestellt werden,
wobei nach der Bestimmung und Einstellung der Warnparameter Warnsignale einer Alarmzentrale (40) von der Empfangseinrichtung (15) empfangen werden, und
wobei basierend auf den empfangenen Warnparametern beim Empfang der entsprechenden Warnsignale die mindestens eine Warnvorrichtung (13, 14) des Schienenfahrzeugs (10, 11, 12) von der Auswertungseinrichtung (60) aktiviert wird.

2. Verfahren gemäss Anspruch 1, **dadurch gekennzeichnet, dass**, zusätzlich zu der mindestens einen empfangenen Kennungsinformation, die relative Position des Schienenfahrzeugs (10, 11, 12) basierend auf von einem Tachometer (62) und/oder einem Odometer (63) erfassten Daten bestimmt wird.

3. Verfahren gemäss Anspruch 1 oder 2, **dadurch gekennzeichnet, dass** die der mindestens einen Sendeeinrichtung (Bₘ₋₁, Bₘ, Bₘ₊₁) zugeordnete Kennungsinformation periodisch von der Sendeeinrichtung (Bₘ₋₁, Bₘ, Bₘ₊₁) gesendet wird.

4. Verfahren gemäss Anspruch 1 oder 2, **dadurch gekennzeichnet, dass** von einer dem Schienenfahrzeug (10, 11, 12) zugeordneten Aktivierungseinrichtung (15) eine Sendeaufforderung gesendet und von mindestens einer Sendeeinrichtung (Bₘ₋₁, Bₘ, Bₘ₊₁) empfangen wird, und
dass die mindestens eine der Sendeeinrichtung (Bₘ₋₁, Bₘ, Bₘ₊₁) zugeordnete Kennungsinformation dann von mindestens einer Sendeeinrichtung (Bₘ₋₁, Bₘ, Bₘ₊₁) gesendet wird.

5. Verfahren gemäss einem der Ansprüche 1 bis 4, **dadurch gekennzeichnet, dass** mit der der Sendeeinrichtung (Bₘ₋₁, Bₘ, Bₘ₊₁) zugeordneten Kennungsinformation mindestens eine eindeutige Positionsidentifikation der Sendeeinrichtung (Bₘ₋₁, Bₘ, Bₘ₊₁) gesendet wird.

6. Verfahren gemäss einem der Ansprüche 1 bis 5, **dadurch gekennzeichnet, dass** zur Bestimmung der relativen Position des Schienenfahrzeugs (10, 11, 12) und/oder zur Bestimmung der Warnparameter die in einer Datenbank (61) gespeicherten Daten verwendet werden.

7. Verfahren gemäss einem der Ansprüche 1 bis 6, **dadurch gekennzeichnet, dass** die der Sendeeinrichtung (Bₘ₋₁, Bₘ, Bₘ₊₁) zugeordnete Kennungsinformation von jeder Sendeeinrichtung (Bₘ₋₁, Bₘ, Bₘ₊₁) über einen eigenen Kommunikationskanal (50ₘ₋₁, 50ₘ) gesendet wird.

8. Verfahren gemäss einem der Ansprüche 1 bis 7, **dadurch gekennzeichnet, dass** empfangene Daten und/oder Logdaten von der Auswertungseinrichtung (60) in die Datenbank (61) gespeichert werden.

9. System zur automatisierten Bestimmung und Einstellung von Warnparametern bei Schienenfahrzeugen (10, 11, 12) auf Gleisen mit Warnsektoren, wobei mindestens eine Warnvorrichtung (13, 14) des Schienenfahrzeugs (10, 11, 12) basierend auf den Warnparametern aktivierbar ist,
wobei mindestens eine Sendeeinrichtung (Bm-1, Bm, Bm+1) zur Sendung mindestens einer der Sendeeinrichtung (Bm-1, Bm, Bm+1) zugeordneten Kennungsinformation vorgesehen ist,
wobei eine dem Schienenfahrzeug (10, 11, 12) zugeordnete Empfangseinrichtung (15) zum Empfang der mindestens einen Kennungsinformation und deren Übermittlung an eine Auswertungseinrichtung (60) vorgesehen ist,
**dadurch gekennzeichnet,**
**dass** mittels der Auswertungseinrichtung (60) basierend auf der mindestens einen empfangenen Kennungsinformation derjenige Warnsektor bestimmbar ist, in welchen sich das Schienenfahrzeug befindet, und
**dass** mittels eines Einstellmoduls die dem bestimmten Warnsektor zugeordneten Warnparameter bestimmbar und zur Aktivierung der Warnvorrichtung (13, 14) einstellbar sind,
wobei mindestens eine Warnvorrichtung (13, 14) des Schienenfahrzeugs (10, 11, 12) vorgesehen ist, wobei Warnsignale von einer Alarmzentrale (40) von der Empfangseinrichtung (15) empfangbar ist, und
wobei basierend auf den empfangenen Warnparametern beim Empfang der entsprechenden Warnsignale die mindestens eine Warnvorrichtung (13, 14) mittels der Auswertungseinrichtung (60) aktivierbar ist.

10. System gemäss Anspruch 9, **dadurch gekennzeichnet, dass** ein Tachometer (62) und/oder ein Odometer (63) zur Erfassung von Daten vorgesehen sind, basierend auf welchen Daten die relative Position des Schienenfahrzeugs (10, 11, 12) zusätzlich zu der mindestens einen empfangenen Kennungsinformation bestimmbar ist.

11. System gemäss Anspruch 9 oder 10, **dadurch gekennzeichnet, dass** die der mindestens einen Sendeeinrichtung (Bₘ₋₁, Bₘ, Bₘ₊₁) zugeordnete Kennungsinformation periodisch von der Sendeeinrichtung (Bₘ₋₁, Bₘ, Bₘ₊₁) sendbar ist.

12. System gemäss Anspruch 9 oder 10, **dadurch gekennzeichnet, dass** eine dem Schienenfahrzeug (10, 11, 12) zugeordnete Aktivierungseinrichtung (15) zur Sendung einer Sendeaufforderung vorgesehen ist, welche von der mindestens einen Sendeeinrichtung (Bₘ₋₁, Bₘ, Bₘ₊₁) derart empfangbar ist, dass die mindestens eine der Sendeeinrichtung (B_{m-1,} Bₘ, Bₘ₊₁) zugeordnete Kennungsinformation dann von mindestens einer Sendeeinrichtung (Bₘ₋₁, Bₘ, Bₘ₊₁) sendbar ist.

13. System gemäss einem der Ansprüche 9 bis 12, **dadurch gekennzeichnet, dass** mit der der Sendeeinrichtung (Bₘ₋₁, Bₘ, Bₘ₊₁) zugeordneten Kennungsinformation mindestens eine eindeutige Positionsidentifikation der Sendeeinrichtung (Bₘ₋₁, Bₘ, Bₘ₊₁) sendbar ist.

14. System gemäss einem der Ansprüche 9 bis 13, **dadurch gekennzeichnet, dass** eine Datenbank (61) vorgesehen ist, wobei in der Datenbank (61) Daten zur Bestimmung der relativen Position des Schienenfahrzeugs (10, 11, 12) und/oder zur Bestimmung der Warnparameter speicherbar sind.

15. System gemäss einem der Ansprüche 9 bis 14, **dadurch gekennzeichnet, dass** die der Sendeeinrichtung (B_{m-1,} Bₘ, Bₘ₊₁) zugeordnete Kennungsinformation von jeder Sendeeinrichtung (Bₘ₋₁, Bₘ, Bₘ₊₁) über einen eigenen Kommunikationskanal (50ₘ₋₁, 50ₘ) sendbar ist.

16. System gemäss einem der Ansprüche 9 bis 15, **dadurch gekennzeichnet, dass** empfangene Daten und/oder Logdaten von der Auswertungseinrichtung (60) in die Datenbank (61) speicherbar sind.

17. System gemäss einem der Ansprüche 9 bis 16, **dadurch gekennzeichnet, dass** die der mindestens einer Sendeeinrichtung (Bₘ₋₁, Bₘ, Bₘ₊₁) zugeordnete Kennungsinformation über ein drahtloses Funknetz sendbar und empfangbar ist.

18. System gemäss Anspruch 17, **dadurch gekennzeichnet, dass** das drahtlose Funknetz ein NFC- und/oder Bluetooth- und/oder RFID- und/oder ZigBee-Netz ist.

## Claims

1. Method for automated determination and setting of warning parameters for track vehicles (10, 11, 12) on tracks with warning sectors, at least one warning device (13, 14) of the track vehicle (10, 11, 12) being activated based on the warning parameters,
by at least one transmitting device (Bₘ₋₁, Bₘ, Bₘ₊₁) at least one of the identification data assigned to the transmitting device (Bₘ₋₁, Bₘ, Bₘ₊₁) being transmitted, and the at least one identification data being received by a receiving device (15) assigned to the track vehicle (10, 11, 12) and being transmitted to an evaluation device (60), **characterised in that**
based on the at least one received identification data the particular warning sector in which the track vehicle is located is identified by the evaluation device (60), and
the warning parameters assigned to the particular warning sector are determined and are set for activation of the warning device (13, 14)
after the determining and setting of the warning parameters warning signals of an alarm control unit (40) being received by the receiving device (15), and based on the received warning parameters upon receiving of the corresponding warning signals the at least one warning device (13, 14) of the track vehicle (10, 11, 12) being activated by the evaluation device (60).

2. Method according to claim 1, **characterised in that**, in addition to the at least one received identification data, the relative position of the track vehicle (10, 11, 12) is determined based on data captured by a tachometer (62) and/or an odometer (63).

3. Method according to claim 1 or 2, **characterised in that** the identification data assigned to the at least one transmitting device (Bₘ₋₁, Bₘ, Bₘ₊₁) is periodically transmitted by the transmitting device (Bₘ₋₁, Bₘ, Bₘ₊₁).

4. Method according to claim 1 or 2, **characterised in that** a transmission request is transmitted from an activation device (15) assigned to the track vehicle (10, 11, 12) and is received by at least one transmitting device (Bₘ₋₁, Bₘ, Bₘ₊₁), and
**in that** the at least one identification data assigned to the transmitting device (Bₘ₋₁, Bₘ, Bₘ₊₁) is then transmitted by at least one transmitting device (Bₘ₋₁, Bₘ, Bₘ₊₁).

5. Method according to one of the claims 1 to 4, **characterised in that** transmitted with the identification data assigned to the transmitting device (Bₘ₋₁, Bₘ, Bₘ₊₁) is at least one unambiguous position identification of the transmitting device (Bₘ₋₁, Bₘ, Bₘ₊₁).

6. Method according to one of the claims 1 to 5, **characterised in that** the data stored in a database (61) are used for determining the relative position of the track vehicle (10, 11, 12) and/or for determining the warning parameters.

7. Method according to one of the claims 1 to 6, **characterised in that** the identification data assigned to the transmitting device (Bₘ₋₁, Bₘ, Bₘ₊₁) is transmitted by each transmitting device (Bₘ₋₁, Bₘ, Bₘ₊₁) over a suitable communication channel (50ₘ₋₁ 50ₘ).

8. Method according to one of the claims 1 to 7, **characterised in that** received data and/or log data are stored in the database (61) by the evaluation device (60).

9. System for automated determination and setting of warning parameters for track vehicles (10, 11, 12) on tracks with warning sectors, at least one warning device (13, 14) of the track vehicle (10, 11, 12) being able to be activated based on the warning parameters,
at least one transmitting device (Bₘ₋₁, Bₘ, Bₘ₊₁) being provided for transmitting at least one identification data assigned to the transmitting device (Bₘ₋₁, Bₘ, Bₘ₊₁),
a receiving device (15) assigned to the track vehicle (10, 11, 12) being provided for receiving the at least one identification data and its transmission to an evaluation device (60),
**characterised in that**
by means of the evaluation device (60), based on the at least one received identification data, the particular warning sector is able to be identified in which the track vehicle is located, and
by means of a setting module, the warning parameters assigned to the identified warning sector are able to be determined and are able to be set for activation of the warning device (13, 14),
at least one warning device (13, 14) of the track vehicle (10, 11, 12) being provided, warning signals from an alarm control unit (40) being receivable by the receiving device (15), and
based on the received warning parameters, upon receiving of the corresponding warning signals, the at least one warning device (13, 14) being able to be activated by means of the evaluation device (60).

10. System according to claim 9, **characterised in that** a tachometer (62) and/or an odometer (63) is provided for capturing data, based on which data the relative position of the track vehicle (10, 11, 12) is able to be determined in addition to the at least one received identification data.

11. System according to claim 9 or 10, **characterised in that** the identification data assigned to the at least one transmitting device (Bₘ₋₁, Bₘ, Bₘ₊₁) is able to be transmitted periodically by the transmitting device (Bₘ₋₁, Bₘ, Bₘ₊₁).

12. System according to claim 9 or 10, **characterised in that** an activation device (15) assigned to the track vehicle (10, 11, 12) is provided for transmitting a transmission request, which is receivable by the at least one transmitting device (Bₘ₋₁, Bₘ, Bₘ₊₁) in such a way that the at least one identification data assigned to the transmitting device (Bₘ₋₁, Bₘ, Bₘ₊₁) is then able to be transmitted from at least one transmitting device (Bₘ₋₁, Bₘ, Bₘ₊₁).

13. System according to one of the claims 9 to 12, **characterised in that** with the identification data assigned to the transmitting device (Bₘ₋₁, Bₘ, Bₘ₊₁) at least one unambiguous position identification of the transmitting device (Bₘ₋₁, Bₘ, Bₘ₊₁) is able to be transmitted.

14. System according to one of the claims 9 to 13, **characterised in that** a database (61) is provided, data for determining the relative position of the track vehicle (10, 11, 12) and/or for determining the warning parameters being storable in the database (61).

15. System according to one of the claims 9 to 14, **characterised in that** the identification data assigned to the transmitting device (Bₘ₋₁, Bₘ, Bₘ₊₁) is able to be transmitted by each transmitting device (Bₘ₋₁, Bₘ, Bₘ₊₁) over a suitable communication channel (50ₘ₋₁, 50ₘ).

16. System according to one of the claims 9 to 15, **characterised in that** received data and/or log data are storable in the database (61) by the evaluation device (60).

17. System according to one of the claims 9 to 16, **characterised in that** the identification data assigned to the at least one transmitting device (Bₘ₋₁, Bₘ, Bₘ₊₁) is transmittable and receivable via a wireless radio network.

18. System according to claim 17, **characterised in that** the wireless radio network is an NFC and/or Bluetooth and/or RFID and/or ZigBee network.

## Revendications

1. Procédé d'automatisation de détermination et de réglage de paramètres d'alerte dans des véhicules ferroviaires (10, 11, 12) sur des voies avec des secteurs d'alerte, au moins un dispositif d'alerte (13, 14) du véhicule ferroviaire (10, 11, 12) étant activé sur la base de paramètres d'alerte,
au moins un dispositif d'émission (Bₘ₋₁, Bₘ, Bₘ₊₁) envoyant au moins une information indicatrice associée au dispositif d'émission (B_{m-1,} Bₘ, Bₘ₊₁), et au moins une information d'identification étant reçue par l'un des dispositifs de réception (15) associé au véhicule ferroviaire (10, 11, 12) et étant transférée à un dispositif d'analyse (60),
**caractérisé en ce que** sur la base d'au moins une information d'identification reçue, le dispositif d'analyse (60) détermine le secteur d'alerte dans lequel se trouve le véhicule ferroviaire et
**en ce que** les paramètres d'alerte associés au secteur d'alerte déterminé sont déterminés et sont réglés pour l'activation du dispositif d'alerte (13, 14),
après la détermination et le réglage des paramètres d'alerte des signaux d'alerte d'une centrale d'alerte (40) sont reçus par le dispositif de réception (15), et
sur la base des paramètres d'alerte reçus à la réception des signaux d'alerte correspondants, au moins un dispositif d'alerte (13, 14) du véhicule ferroviaire (10, 11, 12) étant activé par le dispositif d'analyse (60).

2. Procédé selon la revendication 1, **caractérisé en ce qu'**en plus d'au moins une information d'identification reçue, la position relative du véhicule ferroviaire (10, 11, 12) est déterminée sur la base de données saisies par un tachymètre (62) et/ou un odomètre (63).

3. Procédé selon la revendication 1 ou 2, **caractérisé en ce que** l'information d'identification associée à au moins un dispositif d'émission (B_{m-1,} Bₘ, Bₘ₊₁) est envoyée périodiquement au dispositif d'émission (B_{m-1,} Bₘ, Bₘ₊₁).

4. Procédé selon la revendication 1 ou 2, **caractérisé en ce qu'**une requête d'émission est envoyée par un dispositif d'activation (15) associé au véhicule ferroviaire (10, 11, 12) et est reçue par au moins un dispositif d'émission (B_{m-1,} Bₘ, Bₘ₊₁), et
**en ce que** l'information d'identification associée à au moins un dispositif d'émission (B_{m-1,} Bₘ, Bₘ₊₁) est alors envoyée par au moins un dispositif d'émission (B_{m-1,} Bₘ, Bₘ₊₁).

5. Procédé selon l'une des revendications 1 à 4, **caractérisé en ce qu'**avec l'information d'identification associée au dispositif d'émission (Bₘ₋₁, Bₘ, Bₘ₊₁), au moins une identification de position évidente du dispositif d'émission (Bₘ₋₁, Bₘ, Bₘ₊₁) est envoyée.

6. Procédé selon l'une des revendications 1 à 5, **caractérisé en ce que** pour la détermination de la position relative du véhicule ferroviaire (10, 11, 12) et/ou pour la détermination des paramètres d'alerte, on utilise les données stockées dans une banque de données (61).

7. Procédé selon l'une des revendications 1 à 5, **caractérisé en ce que** l'information d'identification associée au dispositif d'émission (Bₘ₋₁, Bₘ, Bₘ₊₁) est envoyée par chaque dispositif d'émission (Bₘ₋₁, Bₘ, Bₘ₊₁) via un canal de communication (50ₘ₋₁, 50ₘ).

8. Procédé selon l'une des revendications 1 à 7, **caractérisé en ce que** des données reçues et/ou des données Log sont stockées par le dispositif d'analyse (60) dans la banque de données (61).

9. Système d'automatisation de détermination et de réglage de paramètres d'alerte dans des véhicules ferroviaires (10, 11, 12) sur des voies avec des secteurs d'alerte, au moins un dispositif d'alerte (13, 14) du véhicule ferroviaire (10, 11, 12) étant activable sur la base de paramètres d'alerte,
au moins un dispositif d'émission (Bₘ₋₁, Bₘ, Bₘ₊₁étant prévu) pour l'envoi d'au moins une des informations d'identification associées au dispositif d'émission (Bₘ₋₁, Bₘ, Bₘ₊₁),
un dispositif de réception (15) associé au véhicule ferroviaire (10, 11, 12) étant prévu pour la réception et la transmission d'au moins une information d'identification à un dispositif d'analyse (60), et
en ce que le dispositif d'analyse (60) peut déterminer sur la base d'au moins une information d'identification reçue le secteur d'alerte dans lequel se trouve le véhicule ferroviaire, et
qu'au moyen d'un module de réglage, les paramètres d'alerte associés au secteur d'alerte déterminé peuvent être déterminés et réglés pour l'activation du dispositif d'alerte (13, 14),
au moins un dispositif d'alerte (13, 14) du véhicule ferroviaire (10, 11, 12) étant prévu, des signaux d'alerte d'une centrale d'alerte (40) pouvant être reçus par le dispositif de réception (15), et
au moins un dispositif d'alerte (13, 14) étant activable au moyen du dispositif d'analyse (60) à la réception des signaux d'alerte correspondant sur la base des paramètres d'alerte reçus.

10. Système selon la revendication 9, **caractérisé en ce qu'**un tachymètre (62) et/ou un odomètre (63) sont prévus pour la saisie de données sur la base desquelles la position relative du véhicule ferroviaire (10, 11, 12) peut être déterminée en supplément d'au moins une information d'identification reçue.

11. Système selon la revendication 9 ou 10, **caractérisé en ce que** l'information d'identification associée à au moins un dispositif d'émission (Bₘ₋₁, Bₘ, Bₘ₊₁) peut être envoyée périodiquement au dispositif d'émission (Bₘ₋₁, Bₘ, Bₘ₊₁).

12. Système selon la revendication 9 ou 10, **caractérisé en ce qu'**il est prévu un dispositif d'activation (15) associé au véhicule ferroviaire (10, 11, 12) pour l'envoi d'une requête d'émission qui peut être reçue par au moins un dispositif d'émission (Bₘ₋₁, Bₘ, Bₘ₊₁), de sorte que l'information d'identification associée à au moins un dispositif d'émission (Bₘ₋₁, Bₘ, Bₘ₊₁) peut être alors envoyée par au moins un dispositif d'émission (Bₘ-_{1,} Bₘ, Bₘ₊₁).

13. Système selon l'une des revendications 9 à 12, **caractérisé en ce qu'**avec l'information d'identification associée au dispositif d'émission (Bₘ₋₁, Bₘ, Bₘ₊₁), au moins une identification de position évidente du dispositif d'émission (B_{m-1,} Bₘ, Bₘ₊₁) peut être envoyée.

14. Système selon l'une des revendications 9 à 13, **caractérisé en ce qu'**il est prévu une banque de données (61), les données pour la détermination de la position relative du véhicule ferroviaire (10, 11, 12) et/ou pour la détermination des paramètres d'alerte pouvant être stockées dans la banque de données (61).

15. Système selon l'une des revendications 9 à 14, **caractérisé en ce que** l'information d'identification associée au dispositif d'émission (Bₘ₋₁, Bₘ, Bₘ₊₁) peut être envoyée par un propre canal de communication (50ₘ₋₁, 50ₘ) par chaque dispositif d'émission (B_{m-1,} Bₘ, Bₘ₊₁).

16. Système selon l'une des revendications 9 à 15, **caractérisé en ce que** des données reçues et/ou des données Log peuvent être stockées par le dispositif d'analyse (60) dans la banque de données (61).

17. Système selon l'une des revendications 9 à 16, **caractérisé en ce que** l'information d'identification associée au dispositif d'émission (Bₘ₋₁, Bₘ, Bₘ₊₁) peut être envoyée ou reçue par un réseau radio sans fil.

18. Système selon la revendication 17, **caractérisé en ce que** le réseau radio sans fil est un réseau NFC et/ou Bluetooth et/ou RFID et/ou ZigBee.
